# EUROPÄISCHE PATENTSCHRIFT

(11) **EP 1 691 162 B1**
(45) Veröffentlichungstag und Bekanntmachung des Hinweises auf die Patenterteilung: **20.06.2007**
(21) Anmeldenummer: 05028016.3
(22) Anmeldetag: 21.12.2005
(51) Int. Cl.: F41A 15/22

(54) **Vorrichtung zum Entladen einer Mörserpatrone**
Device for unloading a mortar shell
Dispositif d'extraction d'un projectile de mortier

(30) Priorität: 10.02.2005 DE 102005006062
(43) Veröffentlichungstag der Anmeldung: 16.08.2006
(73) Patentinhaber: Rheinmetall Waffe Munition GmbH, 40880 Ratingen (DE)
(72) Erfinder: Kohnen, Norbert, 41751 Viersen (DE); Lindloff-Rochel, Klaus, 29525 Uelzen (DE)
(74) Vertreter: Dietrich, Barbara

(56) Entgegenhaltungen:
- FR-A- 923 289
- FR-A- 1 503 976
- FR-A- 1 581 703
- US-A- 2 397 554
- US-A- 2 770 988
- US-A- 5 987 799

## Beschreibung

Die Erfindung betrifft eine Vorrichtung zum Entladen einer mit einem Flügelleitwerk versehenen Mörserpatrone aus dem Waffenrohr eines Vorderladermörsers, wobei das Flügelleitwerk bei der Entladung der Patrone zur Mündung des Waffenrohres hin angeordnet ist.

Eine Vorrichtung zum Be-und Entladen von Vorderladermörser ist aus der US 2 397 554 A bekannt.

Beim schnellen Nachladen von Vorderladermörsern zur Erzielung einer hohen Feuergeschwindigkeit kann es vorkommen, daß Patronen versehentlich falsch herum in das Waffenrohr des Mörsers eingeführt werden, so daß der jeweilige Geschoßkörper der Patrone zum Verschluß und das Leitwerk zur Mündung des Mörsers zeigen. Um eine derartige Patrone wieder zu entladen, muß bei den üblichen, mit einer Bodenplatte versehenen Mörsern von der Bedienmannschaft das Waffenrohr umgedreht werden. Bei fest an Fahrzeugen montierten Mörsern ist eine derartige Entlademöglichkeit hingegen nicht möglich, so daß relativ aufwendige Maßnahmen zum Entladen der falsch geladenen Patronen erforderlich sind.

Der Erfindung liegt die Aufgabe zugrunde, eine Vorrichtung anzugeben, mit der falsch geladene Mörserpatronen aus dem Waffenrohr eines Vorderladermörsers auf einfache Weise entfernt werden können, und zwar auch dann, wenn der Mörser fest an einem Fahrzeug montiert ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, eine Auszugsstange vorzusehen, an deren erstem Ende eine in das Waffenrohr einführbare Halteeinrichtung mit fingerförmigen Auszugsteilen und an deren zweitem Ende ein Griffteil befestigt ist. Die fingerförmigen Auszugsteile sind derart ausgebildet, daß sie bei dem Entladevorgang jeweils einen Flügel des Leitwerkes der Patrone hintergreifen, so daß die jeweilige Patrone durch Ziehen an der Auszugsstange herausgezogen werden kann.

Zum Hintergreifen des jeweiligen Leitwerksflügel weisen die fingerförmigen Auszugsteile vorzugsweise auf ihrer der Halteeinrichtung abgewandten Seite einen etwa L-förmigen Vorsprung auf und sind derart ausgebildet, daß das jeweilige Auszugsteil zwischen zwei benachbarten Flügeln des Leitwerkes der zu entfernenden Mörserpatrone so weit hindurchschiebbar ist, daß der Vorsprung in den vor der geschoßkörperseitigen Stirnseite des Flügelleitwerkes liegenden Bereich gelangt. Durch leichtes Drehen der Auszugsstange hintergreift der L-förmige Vorsprung des jeweiligen fingerförmigen Auszugsteiles dann einen der beiden benachbarten Flügel stirnseitig, so daß durch Ziehen an der Auszugsstange auch die Mörserpatrone aus dem Waffenrohr herausgezogen wird.

Um unterschiedliche Typen von Patronen entladen zu können, sind die fingerförmigen Auszugsteile auswechselbar mit der Halteeinrichtung verbunden und jeweils an die entsprechende Patrone angepaßt.

Um eine sichere Verbindung zwischen dem jeweiligen Auszugsteil und der zu entladenden Mörserpatrone zu gewährleisten, hat es sich als vorteilhaft erwiesen, wenn der L-förmig ausgebildete Vorsprung des jeweiligen Auszugsteiles auf seiner der Halteeinrichtung zugewandten Seite eine nutenförmige Ausnehmung aufweist, in welche die entsprechende Stirnseite eines Flügels des Flügelleitwerkes bei dem Entladevorgang einführbar ist. Dabei sollte der Verlauf des Nutengrundes dem radialen Verlauf der Stirnseite des jeweiligen Leitwerksflügels entsprechen.

Außerdem hat es sich zur Realisierung einer sicheren Verbindung zwischen der erfindungsgemäßen Vorrichtung und der Mörserpatrone beim Entladen Letzterer als vorteilhaft erwiesen, wenn die Halteeinrichtung ein zentrisch angeordnetes Druckstück umfaßt, welches auf der der Auszugsstange abgewandten Seite der Halteeinrichtung über deren Oberfläche hervorsteht und gegen den Druck einer Feder in eine Ausnehmung der Halteeinrichtung einschiebbar angeordnet ist, so daß beim Verbinden der Vorrichtung mit der Mörserpatrone das Druckstück gegen den heckseitigen Bereich der Mörserpatrone gedrückt und in die Ausnehmung verschoben wird und die Auszugsteile nach Umgreifen der entsprechenden Stirnseiten der Leitwerksflügel die Mörserpatrone gegen die Haltevorrichtung drücken.

Weitere Einzelheiten und Vorteile der Erfindung ergeben sich aus den folgenden anhand von Figuren erläuterten Ausführungsbeispielen. Es zeigen:
Fig. 1 eine perspektivische Ansicht einer erfindungsgemäßen Vorrichtung;
Fig.2 einen Längsschnitt der erfindungsgemäßen Vorrichtung, deren Auszugsteile zwei gestrichelt dargestellte, gegenüberliegende Leitwerksflügel einer Mörserpatrone hintergreifen und
Fig.3 einen Querschnitt durch die in Fig.2 dargestellte Anordnung entlang der dort mit III-III bezeichneten Schnittlinie.

In den Fig.1 und 2 ist mit 1 eine erfindungsgemäße Vorrichtung zum Entladen einer mit einem Flügelleitwerk 2 versehenen Mörserpatrone 3 (in Fig.2 gestrichelt dargestellt) aus einem Waffenrohr 4 eines Vorderladermörsers 5 bezeichnet. Dabei umfaßt das Leitwerk 2 acht gleichmäßig über den Umfang verteilt angeordnete Flügel 6, so daß immer zwei Flügel 6 des Leitwerkes 2 gegenüberliegend angeordnet sind (Fig.3).

Die Vorrichtung 1 umfaßt eine Auszugsstange 7, welche an ihrem ersten Ende 8 mit einer in das Waffenrohr 4 des Mörsers 5 geschobenen Halteeinrichtung 9 verbunden ist. An der Halteeinrichtung 9 sind zwei gegenüberliegende fingerförmige Auszugsteile 10, 11 befestigt, die auf ihrer der Halteeinrichtung 9 abgewandten Seite jeweils einen L-förmigen Vorsprung 12 besitzen. Die beiden Vorsprünge 12 weisen auf ihrer der Halteeinrichtung 9 zugewandten Seite nutenförmige Ausnehmungen 13 auf (Fig.1).

Die Halteeinrichtung 9 umfaßt ferner ein Druckstück 14, welches auf der der Auszugsstange 7 abgewandten Seite der Halteeinrichtung 9 über deren Oberfläche 15 hervorsteht und gegen den Druck einer Feder 16 in eine Ausnehmung 17 der Halteeinrichtung 9 einschiebbar angeordnet ist.

An dem dem ersten Ende 8 der Auszugsstange 7 gegenüberliegenden zweiten Ende 18 ist ein Querknebel 19 als Griffteil angeordnet.

Nachfolgend wird näher auf die Wirkungsweise der erfindungsgemäßen Vorrichtung 1 eingegangen:
Befindet sich in dem Waffenrohr 4 des Vorderladermörsers 5 eine falsch herum geladene Patrone 3 (Fig.2), wird zum Entladen der Patrone 3 die Halteeinrichtung 9 mit den beiden fingerförmigen Auszugsteilen 10, 11 in das Waffenrohr 4 derart eingeführt, daß die beiden Auszugsteile 10, 11 zwischen benachbarten Flügeln 6 des Leitwerkes 2 der Patrone 3 plaziert sind. Die Halteeinrichtung 9 wird anschließend zur Patrone 3 hin verschoben, bis das federbelastete zentrische Druckstück 14 Kontakt mit der Patrone 3 bekommt. Dann wird die Halteeinrichtung 9 gegen die Rückstellkraft der Feder 16 weiter in das Waffenrohr 4 gedrückt, bis das Druckstück 14 gegen einen Anschlag 20 im Inneren der Halteeinrichtung 9 stößt. Bei dieser Lage befinden sich die beiden L-förmigen Vorsprünge 12 der Auszugsteile 10, 11 vollständig in dem Bereich vor der geschoßkörperseitigen Stirnseite des Flüggelleitwerkes 2.

Nun wird die gesamte Vorrichtung 1 durch Drehen an dem Griffteil 19 verdreht, so daß die Vorsprünge 12 unter die stirnseitigen Bereiche 21 zweier gegenüberliegender Flügel 6 der Mörserpatrone 3 gelangen. Anschließend wird kein weiterer Druck mehr auf das Griffteil 19 ausgeübt, so daß die Feder 16 sich entspannen kann und die stirnseitigen Flügelbereiche in die nutenförmigen Ausnehmungen 13 gedrückt werden (Fig.3). Abschließend kann die Mörserpatrone 3 mittels der Vorrichtung 1 durch Ziehen an der Auszugsstange 7 aus dem Waffenrohr 4 herausgezogen werden.

Falls Treibladungsreste oder Schmutzpartikel ein Verklemmen der Mörserpatrone 3 bewirken und die Mörserpatrone daher durch Ziehen an der Vorrichtung 1 nicht entladen werden kann, kann die Vorrichtung 1 auf einfache Weise wieder von der Patrone 3 getrennt werden, indem die Auszugsstange 7 zunächst zur Patrone 3 hingedrückt und anschließend etwas verdreht wird, so daß die fingerförmigen Auszugsteile 10, 11 beim Entspannen der Feder 16 wiederum zwischen benachbarte Flügel 6 des Leitwerkes 2 gelangen und die Vorrichtung 1 aus dem Waffenrohr 4 herausgezogen werden kann.

Um unterschiedliche Typen von Patronen entladen zu können, sind die fingerförmigen Auszugsteile 10, 11 auswechselbar mit der Halteeinrichtung 9 verbunden und jeweils an die entsprechende Patrone angepaßt.

Die Erfindung ist selbstverständlich nicht auf das vorstehend beschriebene Ausführungsbeispiel beschränkt. So können mit der Halteeinrichtung beispielsweise auch drei gleichmäßig über den Umfang verteilt angeordnete fingerförmige Auszugsteile verbunden sein. Eine derartige Anordnung wird vor allem dann in Frage kommen, wenn das Leitwerk eine ungerade Anzahl von Flügeln besitzt, die gleichmäßig über den Umfang verteilt angeordnet sind.

Ferner muß es sich bei der Auszugsstange nicht um eine Stange aus einem Vollmaterial handeln, sondern es kann auch ein Hohlkörper verwendet werden (z.B. ein Rohr mit geschlossenen Endbereichen etc.).

### Bezugszeichenliste

- 1: Vorrichtung
- 2: Flügelleitwerk, Leitwerk
- 3: Mörserpatrone, Patrone
- 4: Waffenrohr
- 5: Vorderladermörser, Mörser
- 6: Flügel
- 7: Auszugsstange
- 8: erste Ende
- 9: Halteeinrichtung
- 10,11: Auszugsteile
- 12: (L-förmiger) Vorsprung
- 13: nutenförmige Ausnehmung
- 14: Druckstück
- 15: Oberfläche
- 16: Feder
- 17: Ausnehmung
- 18: zweite Ende
- 19: Querknebel, Griffteil
- 20: Anschlag
- 21: stirnseitiger Bereich

## Patentansprüche

1. Vorrichtung zum Entladen einer mit einem Flügelleitwerk (2) versehenen Mörserpatrone (3) aus dem Waffenrohr (4) eines Vorderladermörsers (5), wobei das Flügelleitwerk (2) bei der Entladung der Patrone (3) zur Mündung des Waffenrohres (4) hin angeordnet ist, mit den Merkmalen:
a) die Vorrichtung (1) umfaßt eine Auszugsstange (7), welche an ihrem ersten Ende (8) mit einer in das Waffenrohr (4) einführbaren Halteeinrichtung (9) verbunden ist, die auf ihrer der Auszugsstange (7) abgewandten Seite mindestens ein fingerförmiges Auszugsteil (10, 11) trägt;
b) das fingerförmige Auszugsteil (10, 11) weist auf seiner der Halteeinrichtung (9) abgewandten Seite einen etwa L-förmigen Vorsprung (12) auf und ist an der Halteeinrichtung (9) derart angeordnet, daß es zwischen zwei benachbarte Flügel (6) des Leitwerkes (2) der zu entfernenden Mörserpatrone (3) so weit hindurchschiebbar ist, daß der Vorsprung (12) in den vor der geschoßkörperseitigen Stirnseite des Flügelleitwerkes (2) liegenden Bereich gelangt und durch leichtes Drehen der Auszugsstange (7) einen der beiden benachbarten Flügel (6) stirnseitig hintergreift, so daß die Mörserpatrone (3) durch Ziehen an der Auszugsstange (7) aus dem Waffenrohr (4) entladen werden kann.

2. Vorrichtung nach Anspruch 1, **dadurch gekennzeichnet, daß** mit der Halteeinrichtung (9) zwei umfangsseitig, im wesentlichen gegenüberliegende fingerförmige Auszugsteile (10, 11) verbunden sind.

3. Vorrichtung nach Anspruch 1, **dadurch gekennzeichnet, daß** mit der Halteeinrichtung (9) drei gleichmäßig über den Umfang verteilt angeordnete fingerförmige Auszugsteile verbunden sind.

4. Vorrichtung nach einem der Ansprüche 1 bis 3, **dadurch gekennzeichnet, daß** die fingerförmigen Auszugsteile (10, 11) austauschbar an der Halteeinrichtung (9) angeordnet sind.

5. Vorrichtung nach einem der Ansprüche 1 bis 4, **dadurch gekennzeichnet, daß** der L-förmig ausgebildete Vorsprung (12) des jeweiligen Auszugsteiles (10, 11) auf seiner der Halteeinrichtung (9) zugewandten Seite eine nutenförmige Ausnehmung (13) aufweist, in welche die entsprechende Stirnseite eines Flügels (6) des Flügelleitwerkes (2) einführbar ist.

6. Vorrichtung nach Anspruch 5, **dadurch gekennzeichnet, daß** der Verlauf des Nutengrundes dem radialen Verlauf der Stirnseite der Flügel (6) des Leitwerkes (2) entspricht.

7. Vorrichtung nach einem der Ansprüche 1 bis 6, **dadurch gekennzeichnet, daß** die Halteeinrichtung (9) ein zentrisch angeordnetes Druckstück (14) umfaßt, welches auf der der Auszugsstange (7) abgewandten Seite der Halteeinrichtung (9) über deren Oberfläche (15) hervorsteht und gegen den Druck einer Feder (16) in eine Ausnehmung (17) der Halteeinrichtung (9) einschiebbar angeordnet ist, so daß beim Verbinden der Vorrichtung (1) mit der Mörserpatrone (3) das Druckstück (14) gegen den heckseitigen Bereich der Mörserpatrone (3) gedrückt und in die Ausnehmung (17) verschoben wird und die fingerförmigen Auszugsteile (10, 11) nach Umgreifen der jeweiligen Stirnseite eines Flügels (6) die Mörserpatrone (3) gegen die Haltevorrichtung (9) drücken.

8. Vorrichtung nach einem der Ansprüche 1 bis 7, **dadurch gekennzeichnet, daß** an dem dem ersten Ende (8) der Auszugsstange (7) gegenüberliegenden zweiten Ende (18) ein Griffteil (19) angeordnet ist.

## Claims

1. Device for unloading a mortar cartridge (3), fitted with a tail unit (2), from the weapon tube (4) of a muzzle-loading mortar (5) with the tail unit (2) being arranged towards the mouth of the weapon tube (4) during the unloading of the cartridge (3), with the following features:
a) the device (1) includes an extraction rod (7) on the first end (8) of which is a holder (9) that can be inserted into the weapon tube (4), said holder (9) having at least one finger-shaped extraction part (10,11) on the side facing away from the extraction rod (7);
b) the finger-shaped extraction part (10, 11) has an approximately L-shaped projection (12) on its side facing away from the holder (9) and is arranged on the holder (9) in such a way that it can be pushed far enough through between two adjacent fins (6) of the tail unit (2) of the mortar cartridge (3) to be removed so that the projection (12) enters the area of the front end of the tail unit (2) located before the projectile body end and, by slight rotation of the extraction rod (7), engages the front end of one of the two adjacent fins (6), thus enabling the mortar cartridge (3) to be unloaded from the weapon tube (4) by pulling on the extraction rod (7).

2. Device according to Claim 1, **characterized in that** two peripheral finger-shaped extraction parts (10, 11), located essentially opposite each other, are connected to the holder (9).

3. Device according to Claim 1, **characterized in that** three finger-shaped extraction parts are arranged equally around the circumference and are connected to the holder (9).

4. Device according to one of Claims 1 to 3, **characterized in that** the finger-shaped extraction parts (10, 11) are interchangeably arranged on the holder (9).

5. Device according to one of claims 1 to 4, **characterized in that** the L-shaped projection (12) of the respective extraction part (10, 11) has a slot-shaped recess (13) on its end facing away from the holder (9), into which the corresponding front end of the fin (6) of the tail unit (2) can be inserted.

6. Device according to Claim 5, **characterized in that** the contour of the base of the slot follows the radial contour of the front face of the fin (6) of the tail unit (2).

7. Device according to one of Claims 1 to 6, **characterized in that** the holder (9) has a centrally located pressure piece (14) that projects beyond the surface (15) of the face of the holder (9) facing away from the extraction rod (7) and is arranged so that it can be pushed into a recess (17) of the holder (9) against the pressure of a spring (16), so that when the device (1) is connected to the mortar cartridge (3) the pressure piece (14) is pressed against the rear face area of the mortar cartridge (3) and pushed into the recess (17) and presses the finger-shaped extraction parts (10, 11) against the holder (9) after gripping around the respective front face of a fin (6) of the mortar cartridge (3).

8. Device according to one of Claims 1 to 7, **characterized in that** a handle (19) is arranged on the second end (18) opposite the first end (8) of the extraction rod (7).

## Revendications

1. Dispositif de décharge d'une cartouche de mortier (3) munie d'un empennage alaire (2) dans le tube d'arme (4) d'un mortier à chargeur par l'avant (5), lors de la décharge de la cartouche (3), l'empennage alaire (2) étant disposé en direction de la bouche du tube d'arme (4), avec les attributs :
a) le dispositif (1) comprend une tige d'extracteur (7) qui sur sa première extrémité (8) est reliée avec un dispositif de retenue (9) susceptible d'être introduit dans le tube d'arme (4), dispositif qui sur son côté opposé à la tige d'extracteur (7) porte au moins un élément d'extracteur (10, 11) en forme de doigt ;
b) l'élément d'extracteur (10, 11) en forme de doigt comporte sur son côté opposé au dispositif de retenue (9) une saillie (12) approximativement en forme de L et est disposé sur le dispositif de retenue (9) de sorte à être déplaçable assez loin entre deux ailes (6) voisines de l'empennage (2) de la cartouche de mortier (3) à éliminer, pour que la saillie (12) arrive dans la zone située à l'avant du côté frontal du côté corps de projectile de l'empennage alaire (2) et par légère rotation de la tige d'extracteur (7) s'accroche par l'arrière sur le côté frontal à l'une des deux ailes (6) voisines, de sorte que la cartouche de mortier (3) puisse être déchargée par traction de la tige d'extracteur (7) hors du tube d'arme (4).

2. Dispositif selon la revendication 1, **caractérisé en ce que** deux éléments d'extracteur (10, 11) en forme de doigt sensiblement opposés l'un à l'autre du côté périphérique sont reliés au dispositif de retenue (9).

3. Dispositif selon la revendication 1, **caractérisé en ce que** trois éléments d'extracteur en forme de doigts distribués régulièrement sur la périphérie sont reliés au dispositif de retenue (9)

4. Dispositif selon l'une quelconque des revendications 1 à 3, **caractérisé en ce que** les éléments d'extracteur (10, 11) en forme de doigt sont disposés de façon interchangeable sur le dispositif de retenue (9).

5. Dispositif selon l'une quelconque des revendications 1 à 4, **caractérisé en ce que** la saillie (12) conçue en forme de L de l'élément d'extracteur (10, 11) respectif comporte sur son côté qui fait face au dispositif de retenue (9) un évidement en forme de rainure (13), dans lequel le côté frontal correspondant d'une aile (6) de l'empennage alaire (2) est susceptible d'être introduit.

6. Dispositif selon la revendication 5, **caractérisé en ce que** le tracé du fond de la rainure correspond au tracé radial du côté frontal des ailes (6) de l'empennage alaire (2).

7. Dispositif selon l'une quelconque des revendications 1 à 6, **caractérisé en ce que** le dispositif de retenue (9) comprend un élément de poussée (14) disposé au centre, qui sur le côté du dispositif de retenue (9) qui est opposé à la tige d'extracteur (7) dépasse de la surface (15) dudit dispositif et qui est disposé pour pouvoir s'insérer à l'encontre de la pression d'un ressort (16) dans un évidement (17) du dispositif de retenue (9), pour que, lors de la liaison du dispositif (1) avec la cartouche de mortier (3), l'élément de poussée (14) soit pressé contre la zone du côté arrière de la cartouche de mortier (3) et déplacé dans l'évidement (17) et après avoir entouré le côté frontal respectif d'une aile (6), les éléments d'extracteur (10, 11) en forme de doigt pressent la cartouche de mortier (3) contre le dispositif de retenue (9).

8. Dispositif selon l'une quelconque des revendications 1 à 7, **caractérisé en ce que** sur la deuxième extrémité (18) opposée à la première extrémité (8) de la tige d'extracteur (7) est disposé un élément de poignée (19).
